# EUROPÄISCHE PATENTSCHRIFT

(11) **EP 4 421 404 B1**
(45) Veröffentlichungstag und Bekanntmachung des Hinweises auf die Patenterteilung: **24.12.2025**
(21) Anmeldenummer: 23158041.6
(22) Anmeldetag: 22.02.2023
(51) Int. Cl.: F24H 1/10, F24H 1/12, F24H 9/02, F24H 9/06

(54) **GEHÄUSE FÜR EINEN DURCHLAUFERHITZER, ELEKTRISCHER DURCHLAUFERHITZER SOWIE ANORDNUNG**
HOUSING FOR A CONTINUOUS FLOW HEATER, ELECTRIC CONTINUOUS FLOW HEATER AND ARRANGEMENT
BOÎTIER POUR UN CHAUFFE-EAU INSTANTANÉ, CHAUFFE-EAU INSTANTANÉ ÉLECTRIQUE AINSI QUE DISPOSITIF

(43) Veröffentlichungstag der Anmeldung: 28.08.2024
(73) Patentinhaber: Gerdes Holding GmbH & Co. KG, 21337 Lüneburg (DE)
(72) Erfinder: Rücker, Christoph, 21272 Egestorf (DE); Gerdes, Jörg, 21407 Deutsch Evern (DE)
(74) Vertreter: Stork Bamberger Patentanwälte PartmbB

(56) Entgegenhaltungen:
- EP-A1- 2 226 588
- CN-U- 215 983 257
- DE-A1- 102020 214 886
- DE-U1- 29 825 031

## Beschreibung

Die Erfindung betrifft ein Gehäuse für einen Durchlauferhitzer, das Gehäuse umfassend mindestens eine Gehäuserückwand, mindestens einen Gehäusedeckel, mindestens ein Befestigungsmittel und mindestens ein weiteres Befestigungsmittel, wobei die mindestens eine Gehäuserückwand mindestens zwei Montagepunkte und der mindestens eine Gehäusedeckel mindestens einen Befestigungspunkt umfasst.

Weiterhin betrifft die Erfindung einen elektrischen Durchlauferhitzer zum Erwärmen einer Flüssigkeit.

Weiter betrifft die Erfindung eine Anordnung umfassend ein/einen an einer Auflage, insbesondere an einer Wand, mittels Befestigungsmitteln befestigtes Gehäuse und/oder Durchlauferhitzer.

Gehäuse für Durchlauferhitzer, insbesondere für elektrische Durchlauferhitzer, sind seit vielen Jahren aus dem Stand der Technik bekannt. Derartige Gehäuse kommen in der Regel in uniformen Gestaltungen zum Einsatz, wodurch insbesondere eine Abdeckung für den Innenraum bereitgestellt wird. Solche Gehäuse dienen neben optischen Aspekten dazu, die Durchlauferhitzer und insbesondere deren mechanische sowie elektronischen Bauteile, wie z.B. eine Heizeinrichtung, nach außen hin gegen Verschmutzungen, Beschädigungen sowie Wasser abzuschirmen. Wasser kann dabei beispielsweise von außen auf das Gehäuse wirken. Für solche Durchlauferhitzer bzw. deren Gehäuse bestehen gesetzliche oder produktbezogene Anforderungen bezüglich des Wasserschutzes, die z.B. in der IPX5 dokumentiert sind. Mit anderen Worten sind die Gehäuse derart gegenüber der Umgebung abzuschirmen, dass keine Verunreinigungen oder unbefugte Eingriffe in den Gehäuseinnenräume erfolgen. Diese Abschirmung wird beispielsweise durch eine geeignete Positionierung des Gehäuses über dem Innenraum sowie durch entsprechende Dichtflächen zwischen den beiden Gehäuseteilen erreicht.

Neben Wasser, das von außen auf das Gehäuse trifft, kann unter bestimmten Bedingungen auch innerhalb des Gehäuses, also im Gehäuseinnenraum Kondenswasser entstehen, das keine schadhaften Auswirkungen auf den Innenraum des Durchlauferhitzers bereitstellen darf. Die elektrischen Warmwassererhitzer, nämlich die Durchlauferhitzer, bzw. deren Gehäuse weisen dazu beispielsweise im unteren Bereich des Gehäuses mindestens eine Kondenswasseröffnung auf, die ein Abfließen des Kondenswassers aus dem Gehäuseinnenraum ermöglicht. Weiter können Kondenswasseraufnahmen sowie entsprechen Abtrennungen im Gehäuseinnenraum vorgesehen sein, die ein Kontakt mit dem Kondenswasser verhindern.

Die Gehäuse bestehen üblicherweise aus einem ersten Gehäuseteil, nämlich einem Unterteil, das vorzugsweise eine Gehäuserückwand ist, und einem zweiten Gehäuseteil, nämlich einem Oberteil, das vorzugsweise ein Gehäusedeckel ist. Die Gehäuserückwand, die auch als Gehäuserückwandschale ausgebildet sein bzw. bezeichnet werden kann, und der Gehäusedeckel, der auch als Abdeckhaube ausgebildet sein bzw. bezeichnet werden kann, bilden einen vorzugsweise geschlossenen Innenraum für die Funktionskomponenten des Durchlauferhitzers. Grundsätzlich werden die Warmwassergeräte und insbesondere die Durchlauferhitzer fest an einer Wand montiert. Für die Wandmontage sind unterschiedliche Vorgehensweisen bekannt.

Die Gehäuse übernehmen darüber hinaus auch eine wichtige Befestigungsmöglichkeit des entsprechenden Durchlauferhitzers an den dafür vorgesehenen Auflagen, was in der Regel (Haus-)Wände oder anderweitige Tragelemente sind, insbesondere mittels entsprechender Befestigungsmittel (z. B. Schrauben). Gehäuse für Durchlauferhitzer mit einer Gehäuserückwand und einem Gehäusedeckel sind aus dem Stand der Technik bekannt. Neben einer Befestigung der Durchlauferhitzer an einem zuvor an der Wand montierten Wandhalter ist es üblich, dass die Durchlauferhitzer direkt mit ihrer Gehäuserückwand an der Wand angeschraubt werden. Dabei werden die Schrauben an vorbestimmten Positionen, den so genannten Montagepunkten oder Befestigungspunkten, durch die Geräterückwand geschraubt. Zur Befestigung derartiger Gehäuse an einer Wand weist die Gehäuserückwand in der Regel Ausnehmungen auf, durch die die Gehäuserückwand mittels Schrauben an der Wand befestigt wird.

Aus der CN 215983257 U geht ein Warmwasserbereiterkasten und ein diesen umfassenden Gaswarmwasserbereiter hervor, wobei der Warmwasserbereiterkasten eine Rückplattenanordnung und eine Paneelanordnung umfasst, wobei die Rückplattenanordnung mit einem ersten Klemmteil versehen ist, die Paneelanordnung mit einem zweiten Klemmteil versehen ist und der erste Klemmteil mit einem zweiten Klemmteil versehen ist. Die Rückplattenanordnung und die Paneelanordnung sind durch das erste Klemmteil und das zweite Klemmteil miteinander verbunden. Zur Befestigung des Warmwasserbereiterkasten an einer Wand sind Hängeplatten zur direkten Befestigung des Warmwasserbereiterkastens vorgesehen.

DE102020214886 A1 betrifft ein Gehäuse für eine Heizvorrichtung, insbesondere einen Durchlauferhitzer, das eine Rückwand zur Befestigung an einer Wand und eine Abdeckung zur Anbringung an der Rückwand umfasst. Darüber hinaus ist offenbart, eine Frontplatte an der Abdeckung anzubringen.

Die DE 29825031U1 beschreibt ein an einer Wand zu befestigendes Haustechnikgerät, insbesondere einen elektrischen Durchlauferhitzer, das einen Grundträger umfasst, der an einer Wand befestigt wird, sowie eine Abdeckhaube, die auf den Grundträger aufgesetzt wird.

Die EP 2226588A1 betrifft ein unteres Gehäuseteil, das mit mindestens einem weiteren Gehäuseteil zu einem Gehäuse für Warmwassergeräte kombiniert werden kann. Das untere Gehäuseteil weist im montierten Zustand von außen zugängliche Markierungen zur Bestimmung der Befestigungspunkte des Gehäuses an einer Wand auf.

Diese bekannten Ausführungen weisen jedoch den Nachteil auf, dass die Durchlauferhitzer bzw. die Gehäuse zur Bestimmung der Montagepunkte/Befestigungspunkte, sowie zum Befestigen selbst, demontiert werden müssen, da die Markierungen durch das Gehäuse verdeckt sind bzw. innerhalb des Gehäuses liegen. Die zusätzlichen Demontage- bzw. Montageschritte sind zeitaufwendig und damit teuer. Darüber hinaus besteht durch das mehrfache Öffnen und Schließen des Gehäuses und die damit verbundene Demontage bzw. Montage des Durchlauferhitzers oder Teilen davon die Gefahr von Beschädigungen.

Für einen zuverlässigen und störunanfälligen Betrieb der Durchlauferhitzer ist es von hoher Bedeutung, dass das Gehäuse nach den Vorgaben des Herstellers sicher an der Befestigungsauflage (z. B. Wand) angebracht wird. Durchlauferhitzer können mehrere Kilogramm wiegen, so dass eine gewissenhafte Befestigung essentiell ist. Weiter bieten die bekannten Durchlauferhitzer in der Regel nur einen geringen Bearbeitungsbereich innerhalb des Gehäuseinnenraums, so dass sich eine Befestigung der Durchlauferhitzer nach den Vorgaben der Hersteller regelmäßig als problembehaftet sowie zeitaufwendig gestaltet und die Gefahr von Beschädigungen, insbesondere von elektrischen oder elektronischen Bauteilen, innerhalb des Gehäuses erhöht werden. Bei den bekannten Durchlauferhitzern muss das in der Regel das gesamte Gehäuse entfernt werden, um eine Verbindung zu der externen Stromversorgung herzustellen, was einen hohen Arbeitsaufwand erzeugt. Ferner werden häufig Einbaupositionen gewählt, die keinen optimalen Zugang an die Montagepunkte (Befestigungspunkte) liefern. Zudem erfüllen die Gehäusedeckel eine Zierwirkung, weshalb öffentlich sichtbare Montagepunkte/Befestigungspunkte in der Regel unerwünscht wird. Aufgrund der schwer zugänglichen Montagepunkte/Befestigungspunkte, die regelmäßig im Innenraum des Gehäuses angeordnet sind, ist eine zusätzliche Befestigung des Gehäusedeckels an dem Gehäuseunterteil erforderlich, was die Installation des Durchlauferhitzers fehleranfällig und zeitaufwendig gestaltet.

Es ist daher Aufgabe der vorliegenden Erfindung ein Gehäuse für ein Durchlauferhitzer bereitzustellen, das einerseits eine zuverlässige Befestigung des Gehäuses an einer Auflage gewährleistet und dabei gleichzeitig schnell und komfortabel auszuführen ist. Die Aufgabe besteht weiterhin darin, einen entsprechenden Durchlauferhitzer sowie eine Anordnung eines Durchlauferhitzers bereitzustellen.

Diese Aufgabe wird durch das eingangs genannte Gehäuse für einen Durchlauferhitzer dadurch gelöst, dass mindestens einer der Montagepunkte dazu ausgebildet und eingerichtet ist, die mindestens eine Gehäuserückwand mittels dem mindestens einen Befestigungsmittel durch den mindestens einen Montagepunkt an einer Auflage zu befestigen, insbesondere an einer Wand, und dass der mindestens eine Befestigungspunkt dazu ausgebildet und eingerichtet ist, den mindestens einen Gehäusedeckel auf der mindestens einen Gehäuserückwand mittels dem mindestens einen weiteren Befestigungsmittel zu befestigen, wobei das mindestens eine weitere Befestigungsmittel durch den mindestens einen Befestigungspunkt und durch einen weiteren der Montagepunkte mit der Auflage befestigbar ist. Anders ausgedrückt ist vorzugsweise zur Anordnung der mindestens einen Gehäuserückwand an einer Wand ein Befestigungsmittel durch einen der Montagepunkte mit der Wand befestigbar, wobei zur Anordnung des mindestens einen Gehäusedeckels auf der Gehäuserückwand ein weiteres Befestigungsmittel durch den Befestigungspunkt und durch einen weiteren der Montagepunkte mit der Wand befestigbar ist. Durch das erfindungsgemäße Gehäuse wird auf unvorhergesehene und funktionale Weise erreicht, dass eine einfache und schnelle und somit kostengünstige Montage des Gehäuses bzw. des Durchlauferhitzers gewährleistet ist. Auf diese Weise ist es möglich, zunächst die Gehäuserückwand durch die mindestens zwei Montagepunkte an der Auflage zu befestigen, um anschließend - ohne gesonderte Sicherung der Gehäuserückwand - den Gehäusedeckel durch den mindestens einen Befestigungspunkt auf der Gehäuserückwand zu befestigen. Dadurch ist keine komplizierte und zeitaufwendige Verschraubung der Gehäuserückwand eines Durchlauferhitzers notwendig, wobei darüber hinaus eine besondere Vorsicht bzgl. der verbauten Teile gewährleistet sein muss. Durch das erfindungsgemäße Gehäuse ist es möglich, die Gehäuserückwand und den Gehäusedeckel zusammen, gleichzeitig zu befestigen und dann im befestigten Zustand, beispielsweise zu Wartungszwecken, nur den Gehäusedeckel abnehmen zu können, ohne die Gehäuserückwand vollständig von der Auflage lösen zu müssen. Man kann also das Gehäuse bzw. den Durchlauferhitzer geschlossen und komplett an der dafür vorgesehenen Auflage befestigen und muss es dazu nicht öffnen/zerlegen. Durch das erfindungsgemäße Gehäuse für einen Durchlauferhitzer wird daher die Gefahr von Beschädigungen am Gehäuse sowie der darin verbauten Teile reduziert. Die Montage, Demontage oder Wartung des erfindungsgemäßen Gehäuses für einen Durchlauferhitzer kann dadurch auch von weniger geschulten oder befähigten Personen zuverlässig ausgeführt werden, was den Einsatzzweck sowie Einsatzort derartiger Durchlauferhitzer weiter erhöht und dabei gleichzeitig die Wartungs- und Montagekosten verringert. Die Anordnung der Montagepunkte in Verbindung mit den Befestigungspunkten kann zudem eine Fehlmontage verhindern, da durch die jeweilige Anordnung der Punkte zueinander eine komfortable Lösung bereitgestellt wird, um eine schrittweise und dabei sichere Montage herbeizuführen.

Die Montagepunkte stellen im Sinne der Erfindung die entsprechenden Bereiche/Montagestellen dar, mit denen bzw. durch welche die entsprechenden Befestigungsmittel zur Befestigung der Gehäuserückwand an der Auflage vorgesehen sind. Die Gehäuserückwand kann unter anderem auch als Gehäuseunterteil bezeichnet werden. Bei der Gehäuserückwand handelt es sich nicht unmittelbar um die Rückseite des Gehäuses, sondern um den zur Aufnahme des Gehäusedeckels vorgesehen Gehäuseabschnitt. Die Auflage zur Befestigung des Durchlauferhitzers stellt vorzugsweise eine Oberfläche einer Wand oder einer Decke dar. Die Auflage umfasst allerdings zumindest einen Abschnitt eines tragfähigen Elementes, um die Gehäuserückwand mittels der Befestigungsmittel durch die Montagepunkte auf der Auflage zu befestigen. Die Auflage muss dabei insbesondere keine flächige Auflagefläche aufweisen, sondern zumindest einen korrespondierenden Abschnitt für die Montagepunkte. Für die Montagepunkte und/oder die Befestigungspunkte ist es weiter nicht erforderlich, dass diese Ausnehmungen/Aussparungen/Durchbrechungen etc. aufweisen oder aus Aufnahmen gebildet sind. Zur Ausbildung von Montagepunkten und/oder Befestigungspunkten kann es beispielsweise bereits ausreichend sein, wenn der Bereich des Gehäuses der Montagepunkte und/oder der Befestigungspunkte eine Markierung aufweist oder alternativ eine (Material-)Verjüngung oder eine Perforation des Materials, die beim Befestigungsvorgang eine Ausnehmung zum Hindurchführen eines Befestigungsmittels freigeben. Eine bevorzugte Ausführungsform ist dadurch gekennzeichnet, dass die Montagepunkte und/oder die Befestigungspunkte als Kerben, Ausnehmungen, Materialstege, Materialnasen oder dergleichen in das Gehäuseteil eingebracht oder durch das Gehäuse gebildet sind. Anders ausgedrückt sind die Montagepunkte und/oder die Befestigungspunkte als Bohrlöcher oder Aufnahmen für die Befestigungsmittel, insbesondere für Schrauben, am Gehäuseteil ausgebildet und eingerichtet. In einer besonders bevorzugten Ausführungsform verlaufen die Montagepunkte und/oder die Befestigungspunkte senkrecht zueinander und bezogen auf die Außenkontur des Gehäuseteils parallel bzw. senkrecht zu dieser. Weiter bevorzugt handelt es sich bei den Montagepunkten und/ oder den Befestigungspunkten um Bohrlöcher, die zum Befestigen durch die Befestigungsmittel, die besonders bevorzugt Schrauben sind, ausgebildet und eingerichtet sind.

Das Material des erfindungsgemäßen Gehäuses für einen Durchlauferhitzer umfasst vorzugsweise überwiegend Kunststoffe (z. B. ABS, PS, PP etc.), insbesondere dauerhafte Kunststoffe, die entsprechende Festigkeits- sowie Dauerhaftigkeitseigenschaften aufweisen. Das Material des Gehäuses muss dabei einerseits zumindest ausreichend leicht sein, eine gewisse Abschirmung gegenüber (Spritz-)Wasser bereitstellen sowie eine Befestigungsmöglichkeit an einer Auflage bieten.

Vorteilhafterweise zeichnet sich das Gehäuse in einer weiteren erfindungsgemäßen Ausführungsform dadurch aus, dass die Gehäuserückwand und/oder der Gehäusedeckel jeweils an mindestens zwei Punkten, vorzugsweise jedoch an vier gleichmäßig verteilten Punkten, Materialvertiefungen und/oder Materialerhöhungen als Markierung aufweist/aufweisen. Das Vorsehen und die Anordnung solcher Markierungen unterstützen das leichte und schnelle Bestimmen der Montagepunkte und/oder Befestigungspunkte. Eine zweckmäßige Weiterbildung der Erfindung zeichnet sich dadurch aus, dass das die Gehäuserückwand ein Gehäuseteil eines Durchlauferhitzers ist. Gerade die Gehäuserückwand eignet sich wegen der engen Anlage derselben an der Wand zur Bereitstellung der von außen zugänglichen Markierungen.

Eine bevorzugte Ausführungsform ist dadurch gekennzeichnet, dass die mindestens eine Gehäuserückwand vier Montagepunkte umfasst und dass der mindestens eine Gehäusedeckel zwei Befestigungspunkte umfasst, wobei die Montagepunkte zur Anordnung der mindestens einen Gehäuserückwand an einer Auflage mittels jeweils mindestens einem Befestigungsmittel ausgebildet und eingerichtet sind, und wobei die zwei Befestigungspunkte zur Anordnung des mindestens einen Gehäusedeckels auf der mindestens einen Gehäuserückwand mittels jeweils mindestens einem weiteren Befestigungsmittel ausgebildet und eingerichtet sind, wobei die weiteren Befestigungsmittel durch die Befestigungspunkte und durch die weiteren der Montagepunkte mit der Auflage befestigbar sind. Anders ausgedrückt umfasst die mindestens eine Gehäuserückwand vorzugsweise vier Montagepunkte, wobei der mindestens eine Gehäusedeckel zwei Befestigungspunkte umfasst, und wobei zur Anordnung der mindestens einen Gehäuserückwand an einer Wand zwei Befestigungsmittel durch zwei der Montagepunkte mit der Wand befestigbar sind, wobei zur Anordnung des mindestens einen Gehäusedeckels auf der Gehäuserückwand zwei weitere Befestigungsmittel durch die zwei Befestigungspunkte und durch die zwei weiteren Montagepunkte mit der Wand befestigbar sind. Durch die vier Montagepunkte in Verbindung mit den zwei Befestigungspunkten ist eine zuverlässige und sichere Anordnung der Gehäuserückwand an der Auflage sowie eine zuverlässige und sichere Anordnung des Gehäusedeckels auf der Gehäuserückwand gegeben. Bevorzugt sind die Montagepunkte in den Eckbereichen oder den Seitenbereichen der Gehäuserückwand angeordnet und die Befestigungspunkte sind weiter bevorzugt in zwei der Eckenbereich oder jeweils an einer der Seite des Gehäusedeckels angeordnet. Die Kombination aus Befestigung der Gehäuserückwand an der Auflage bzw. eine Befestigung des Gehäusedeckels in Verbindung mit der Gehäuserückwand an der Auflage ist einerseits ressourcenschonend, da auf diese Weise das jeweilige Befestigungsmittel zur Befestigung des Gehäusedeckels und der Gehäuserückwand vorgesehen ist, und andererseits ist es möglich, den Gehäusedeckel durch Entfernen zweier Befestigungsmittel von der Gehäuserückwand zu entfernen, während die Gehäuserückwand an der Auflage verbunden bleibt. Dies erleichtert die Arbeiten in dem mittels zwei Befestigungsmitteln durch die Montagepunkte an der Auflage befestigten Durchlauferhitzer bzw. an den in der Gehäuserückwand angeordneten Bauteilen. Je nach Größe oder Gewicht des Gehäuses kann es zweckdienlich sein, dass mehr als vier Montagepunkte bzw. mehr als zwei Befestigungspunkte vorgesehen sind, wobei vorzugsweise jeweils doppelt so viele Montagepunkte wie Befestigungspunkte vorgesehen sind.

Eine vorteilhafte Weiterbildung zeichnet sich dadurch aus, dass mindestens einer der Montagepunkte und/oder dass mindestens einer der Befestigungspunkte eine Ausnehmung zur Durchführung mindestens eines Befestigungsmittels aufweist/aufweisen. Auf diese Weise muss die Gehäuserückwand und/oder der Gehäusedeckel mittels der Befestigungsmittel nicht erst durchbrochen werden, sondern es ist jeweils eine komfortable Anordnung gegeben. Das jeweilige Befestigungsmittel ist durch die Ausnehmung des entsprechenden Montagepunktes und/oder Befestigungspunktes zielgerichtet hindurchführbar, ohne anderweitige Bauteile oder Bereiche zu beschädigen. Weiter wird somit die Genauigkeit bei der Befestigung des Gehäuses an der Auflage sowie die überdeckende Befestigung eines Befestigungsmittels durch einen Befestigungspunkt und dem dazugehörigen überlagerten Montagepunkt verbessert.

In einer weiteren vorteilhaften Ausgestaltung der Erfindung sind die Befestigungspunkte diagonal zueinander auf dem mindestens einen Gehäusedeckel angeordnet. Die diagonale Anordnung des Gehäusedeckels mit der Gehäuserückwand erleichtert die Montage und verhindert Beschädigungen bei der Befestigung des Gehäusedeckels auf der Gehäuserückwand. Die Befestigungspunkte sind bevorzugt an den Seiten oder in den Ecken des Gehäusedeckels angeordnet, wodurch ein maximaler Bereich durch die Befestigung abgedeckt wird. Durch die diagonale Anordnung der Befestigungspunkte sind in der Regel bereits zwei Befestigungsstellen des Gehäusedeckels mit der Gehäuserückwand ausreichend, um eine zuverlässige und vollständige Befestigung des Gehäusedeckels zu gewährleisten.

Eine zweckmäßige Ausgestaltung der Erfindung ist dadurch gekennzeichnet, dass die mindestens eine Gehäuserückwand und der mindestens eine Gehäusedeckel im Wesentlichen kongruent zueinander ausgebildet und eingerichtet sind, wobei zumindest einer der Befestigungspunkte und mindestens einer der Montagepunkte im Wesentlichen übereinanderliegend anordenbar sind. Durch die kongruente Ausbildung zueinander ist einerseits eine bessere Befestigung möglich, und andererseits kann ein zuverlässiger Schutz gegen (Spritz-)Wasser bereitgestellt werden. Der Gehäusedeckel ist bevorzugt im Wesentlichen im Bereich der Montagepunkte und der Befestigungspunkte deckungsgleich zu der Gehäuserückwand ausgebildet und eingerichtet. Weiter bevorzugt sind jeweils Ausnehmungen bei den übereinanderliegenden Montagepunkten und Befestigungspunkten vorgesehen, die eine Durchbrechung und Befestigungsmöglichkeit durch Befestigungsmittel bereitstellen.

Gemäß einer weiteren bevorzugten Ausführungsform der Erfindung umfasst der mindestens eine Gehäusedeckel mindestens zwei Gehäusedeckelseitenwände, wobei mindestsens eine der Gehäusedeckelseitenwände im Bereich der Befestigungspunkte und/oder des mindestens einen Montagepunktes sich verjüngend ausgebildet und eingerichtet ist, um jeweils einen Befestigungsmittelbereich freizugeben. Auf diese Weise wird ein Gehäuseinnenraum durch den mindestens einen Gehäusedeckel in Verbindung mit der Gehäuserückwand gebildet. Der Gehäuseinnenraum ist damit von den Befestigungspunkten und/oder von den Montagepunkten abgrenzbar, wodurch keine Befestigung innerhalb des Gehäuses erforderlich sind. Dies erleichtert die Absicherung des Gehäuseinnenraums mit den darin angeordneten (elektronischen) Bauteilen gegen externe Einflüsse wie beispielsweise (Spritz-)Wasser. Weiter ist eine einfache Zugänglichkeit der entsprechenden Montagepunkte und/oder des mindestens einen Befestigungspunktes gegeben, indem der Befestigungsmittelbereich durch den sich verjüngenden Abschnitt gebildet wird. Dies verkürzt die Montagezeiten und verringert das Risiko von Beschädigungen während der Montage, gleichzeitig ist ein komfortabler Zugang zu dem Gehäuseinnenraum für etwaige Wartungen gegeben.

Eine weitere zweckmäßige Ausgestaltung der Erfindung ist dadurch gekennzeichnet, dass der mindestens eine Gehäusedeckel mindestens eine Gehäuseausnehmung umfasst, um mindestens ein externes Anschlusskabel durch die mindestens eine Gehäuseausnehmung auf der mindestens einen Gehäuserückwand anzuordnen. Durch die Gehäuseausnehmung ist ein externes Anschlusskabel in dem Gehäuse bereitstellbar, ohne eine externe Ausnehmung auf der Gehäuserückwand herbeizuführen. Damit ist einerseits ein einfacher Zugang zu dem Gehäuseinnenraum für das externe Anschlusskabel gegeben und andererseits ist damit die Gehäuserückwand beispielsweise gegen Verschmutzung oder (Spritz-)Wasser geschützt.

Eine bevorzugte Weiterbildung der Erfindung zeichnet sich dadurch aus, dass das Gehäuse mindestens einen auf dem mindestens einen Gehäusedeckel anordenbaren Eingriffsdeckel umfasst, der zur Befestigung mit der mindestens einen Gehäuserückwand und/oder mit dem mindestens einen Gehäusedeckel ausgebildet und eingerichtet ist. Durch den mindestens einen Gehäusedeckel ist ein einfacher Zugang zu dem Gehäuseinnenraum bereitstellbar, ohne den gesamten Gehäusedeckel abzunehmen. Durch die Anordnung der Montagepunkte in Verbindung mit den Befestigungspunkten ist auf diese Weise ein entsprechender Raum bereitstellbar, der ansonsten durch geeignete Befestigungen belegt wäre.

Eine zweckmäßige Ausgestaltung der Erfindung ist dadurch gekennzeichnet, dass der mindestens eine Eingriffsdeckel zum Verschließen der mindestens einen Gehäuseausnehmung ausgebildet und eingerichtet ist, wobei im verschlossenen Zustand der Gehäuseausnehmung das mindestens eine externe Anschlusskabel gegen einen Zugriff gesichert ist. Der Eingriffsdeckel ist insbesondere zur zumindest bereichsweisen Abdeckung der Gehäuseausnehmung ausgebildet und eingerichtet. Der Eingriffsdeckel ist vorzugsweise zur Abdeckung mindestens eines Verbindungselementes zwischen externer sowie interner Stromversorgung vorgesehen, wobei hierzu das mindestens eine Verbindungselement insbesondere als mindestens eine Lüsterklemme hinter dem Eingriffsdeckel auf der Gehäuserückwand oder dem mindestens einen Gehäusedeckel ausgebildet und eingerichtet ist. Der Eingriffsdeckel gibt im Bedarfsfall kurzfristig den Zugriff auf das Verbindungselement frei, während ansonsten der Zugriff hierzu verschließbar ist. Auf diese Weise ist beispielsweise Schutz gegen (Spritz-)Wasser gegeben und der Eingriffsdeckel hindert einen unbefugten Zugang zu dem Anschlusskabel.

Eine vorteilhafte Weiterbildung zeichnet sich dadurch aus, dass in der Gehäuseausnehmung mindestens ein Sicherungsmittel vorgesehen ist, das dazu ausgebildet und eingerichtet ist, mindestens ein externes Anschlusskabel in der Gehäuseausnehmung gesichert anzuordnen. Das Sicherungsmittel umfasst vorzugsweise mindestens eine Gummitülle für eine Kabeldurchführung des mindestens einen externen Anschlusskabels. Das Sicherungsmittel sichert die Gehäuseausnehmung gegen (Spritz-)Wasser und sichert das mindestens eine externe Anschlusskabel beispielsweise bei Zugbelastungen gegen ein Verrutschen.

In einer weiteren bevorzugten Weiterbildung der Erfindung ist die mindestens eine Gehäuserückwand zur Befestigung mit mindestens einem Befestigungsmittel an einer Auflage ausgebildet und eingerichtet, und der mindestens eine Gehäusedeckel zur Befestigung mit mindestens einem weiteren Befestigungsmittel auf der mindestens einen Gehäuserückwand und an der Auflage ausgebildet und eingerichtet ist, wobei der mindestens eine Gehäusedeckel einen Flüssigkeitsspritzschuss für die mindestens eine Gehäuserückwand ausbildet und einrichtet. Auf diese Weise wird ein Eintreten von Wasser in den Gehäuseinnenraum verhindert. Hierzu können vorzugsweise weitere Mittel vorhanden sein, wie beispielsweise Dichtungen oder lokale Materialverdickungen.

In einer weiteren vorteilhaften Ausgestaltung der Erfindung weisen die mindestens eine Gehäuserückwand und der mindestens eine Gehäusedeckel einen jeweils durch mindestens einen umlaufenden Steg gebildeten Überlappungsbereich auf, der zur Bildung einer umlaufenden Dichtfläche zwischen der Gehäuserückwand und dem mindestens einen Gehäusedeckel ausgebildet und eingerichtet ist. Der mindestens eine umlaufende Steg kann aus dem gleichen Material wie die Gehäuserückwand und der Gehäusedeckel bestehen oder in einer weiteren bevorzugten Ausführung aus einem weiteren Material mit speziellen Dichteigenschaften bestehen. Vorzugsweise ist der mindestens eine Steg der Gehäuserückwand und des Gehäusedeckels einstückig mit dem Grundkörper der Gehäuserückwand bzw. des Gehäusedeckels ausgebildet und eingerichtet.

Die Aufgabe wird auch durch den eingangs erwähnten erfindungsgemäßen elektrischen Durchlauferhitzer gelöst, umfassend ein erfindungsgemäßes Gehäuse, wobei der Durchlauferhitzer mindestens zwei Befestigungsmittel zum Befestigen des Gehäuses an einer Auflage, insbesondere an einer Wand, umfasst. Durch den elektrischen Durchlauferhitzer wird einerseits eine Möglichkeit zur zuverlässigen, komfortablen und dabei gleichzeitig sicheren Befestigung des Durchlauferhitzers an einer Auflage bereitgestellt, und andererseits ist eine einfache und damit kostengünstige Montage gegeben. Durch das Vorhandensein der Montagepunkte in Verbindung mit den Befestigungspunkten bei dem erfindungsgemäßen Gehäuse kann eine verbesserte Nutzung des umschließenden Innenraums des Durchlauferhitzers erzielt werden, wodurch eine effiziente Nutzung des zur Verfügung stehenden Raumes gegeben ist und dabei eine intuitive Möglichkeit zur Befestigung ermöglicht wird.

Zur Vermeidung von Wiederholungen wird im Zusammenhang mit dem erfindungsgemäßen elektrischen Durchlauferhitzer insbesondere auch auf die bereits im Zusammenhang mit dem erfindungsgemäßen Gehäuse geschilderten Vorzüge verwiesen. Diese gelten in analoger Weise auch für den erfindungsgemäßen elektrischen Durchlauferhitzer.

Die Aufgabe wird weiter durch die eingangs genannte erfindungsgemäße Anordnung gelöst, umfassend ein/einen an einer Auflage, insbesondere an einer Wand, mittels Befestigungsmitteln befestigtes erfindungsgemäßes Gehäuse und/oder erfindungsgemäßen Durchlauferhitzer gelöst. Die Anordnung ermöglicht insbesondere eine Möglichkeit zur zuverlässigen, komfortablen und dabei gleichzeitig sicheren Befestigung des erfindungsgemäßen Durchlauferhitzers an einer Auflage. Weiter ist eine Möglichkeit zur einfachen und kostengünstigen Montage des erfindungsgemäßen Durchlauferhitzers mittels entsprechender Befestigungsmittel gegeben.

Zur Vermeidung von Wiederholungen wird im Zusammenhang mit der erfindungsgemäßen Anordnung insbesondere auch auf die bereits im Zusammenhang mit dem erfindungsgemäßen Gehäuse sowie dem erfindungsgemäßen Durchlauferhitzer geschilderten Vorzüge verwiesen. Diese gelten in analoger Weise auch für die erfindungsgemäße Anordnung.

Weitere zweckmäßige und/oder vorteilhafte Merkmale und Weiterbildungen sowie bevorzugte Gegenstände des erfindungsgemäßen Gehäuses sowie des erfindungsgemäßen Durchlauferhitzers ergeben sich aus den Unteransprüchen und der Beschreibung. Besonders bevorzugte Ausführungsformen des Gehäuses und des Durchlauferhitzers sowie der Anordnung werden anhand der beigefügten Zeichnungen näher erläutert. In den Zeichnungen zeigen:
- Fig. 1: eine schematische Darstellung eines erfindungsgemäßen Gehäuses für einen Durchlauferhitzer bzw. einen erfindungsgemäßen Durchlauferhitzer in perspektivischer Ansicht,
- Fig. 2: eine schematische Seitenansicht des in Fig. 1 gezeigten erfindungsgemäßen Gehäuses für einen Durchlauferhitzer bzw. des erfindungsgemäßen Durchlauferhitzers,
- Fig. 3: eine schematische Frontansicht des in Fig. 1 und in Fig. 2 gezeigten erfindungsgemäßen Gehäuses für einen Durchlauferhitzer bzw. des erfindungsgemäßen Durchlauferhitzers,
- Fig. 4: eine schematische Detailansicht eines Ausschnitts des in Fig. 3 gezeigten erfindungsgemäßen Gehäuses für einen Durchlauferhitzer bzw. des erfindungsgemäßen Durchlauferhitzers
und
- Fig. 5: eine schematische Explosionsansicht des in Fig. 1 bis Fig. 4 gezeigten erfindungsgemäßen Gehäuses für einen Durchlauferhitzer, des erfindungsgemäßen Durchlauferhitzers bzw. der erfindungsgemäßen Anordnung.

Anhand der vorgenannten Figuren wird das erfindungsgemäße Gehäuse, der erfindungsgemäße Durchlauferhitzer sowie die erfindungsgemäße Anordnung näher beschrieben.

Das in den Zeichnungen dargestellte Gehäuse 10 ist exemplarisch als Gehäuse 10 eines Durchlauferhitzers 11 ausgebildet. Die Erfindung bezieht sich in gleicher Weise auf vergleichbare Gehäuse 10, die ebenfalls ein Bauteil zur Erzeugung von Warmwasser aufweisen.

Fig. 1 bis Fig. 5 zeigen jeweils schematisch eine Ausführungsform eines Gehäuses 10 für einen (elektrischen) Durchlauferhitzer 11 sowie einen (elektrischen) Durchlauferhitzer 11 umfassend mindestens eine Gehäuserückwand 12 und mindestens einen Gehäusedeckel 13, wobei die mindestens eine Gehäuserückwand 12 mindestens zwei Montagepunkte 14 und der mindestens eine Gehäusedeckel 13 mindestens einen Befestigungspunkt 15 umfasst. In den Fig. 1 bis Fig. 3 ist ein erfindungsgemäßes Gehäuse 10, insbesondere ein Gehäuse 10 für einen Durchlauferhitzer 11, bzw. ein Durchlauferhitzer 11 gezeigt. Das Gehäuse 10 ist in den Zeichnungen im zusammengesetzten Zustand abgebildet, indem der Gehäusedeckel 13 auf der Gehäuserückwand 12 angeordnet ist. Der Gehäusedeckel 13 gibt dabei vereinzelt Montagepunkte 14 frei und weist entsprechende Befestigungspunkte 15 auf. In der perspektivischen Ansicht der Fig. 1 sind keine Befestigungsmittel bei den Montagepunkten 14 oder Befestigungspunkten 15 gezeigt, während in der Fig. 3 Befestigungsmittel 16 zur Befestigung des Gehäuses 10 dargestellt sind. Zum bestimmungsgemäßen Einsatz des Durchlauferhitzers 11 ist in diesen Ausführungen eine Stromversorgung erforderlich, so dass in der Fig. 3 der Anschluss mit der externen Stromversorgung exemplarisch abgebildet ist. Die Gehäuserückwand 12 umfasst vorzugsweise die elektrischen und/oder elektronischen Bauteile 20 sowie die Kartusche 21 zur Warmwassererzeugung. Die entsprechenden Bauteile sind dazu auf der Gehäuserückwand 12 angeordnet und werden durch den Gehäusedeckel 13 im zusammengesetzten Zustand des Gehäuses 10 zumindest im Wesentlichen überdeckt. Die Fluidleitungen 22 sind weiter bevorzugt durch eine Durchbrechung einer bevorzugten Seitenwand 23 der Gehäuserückwand in dem Gehäuseinnenraum 24 bereitstellbar.

Dieses Gehäuse 10 zeichnet sich erfindungsgemäß dadurch aus, dass mindestens einer der Montagepunkte 14 dazu ausgebildet und eingerichtet ist, die mindestens eine Gehäuserückwand 12 mittels mindestens einem Befestigungsmittel 16 durch den mindestens einen Montagepunkt 14 an einer Auflage zu befestigen, insbesondere an einer Wand, und dass der mindestens eine Befestigungspunkt 15 dazu ausgebildet und eingerichtet ist, den mindestens einen Gehäusedeckel 13 auf der mindestens einen Gehäuserückwand 12 mittels mindestens einem weiteren Befestigungsmittel 16 zu befestigen, wobei das Befestigungsmittel 16 durch den mindestens einen Befestigungspunkt 15 und durch einen weiteren der Montagepunkte 14 mit der Auflage befestigbar ist. Das Gehäuse 10 wird auf diese Weise entweder nur durch mindestens einen der Montagepunkte 14 mit der Auflage befestigt oder durch den Befestigungspunkt 15 des Gehäusedeckels 13 und durch den Montagepunkt 14 mit der Auflage befestigt.

Eine vorteilhafte Ausführungsform zeichnet sich dadurch aus, dass die mindestens eine Gehäuserückwand 12 vier Montagepunkte 14 umfasst und dass der mindestens eine Gehäusedeckel 13 zwei Befestigungspunkte 15 umfasst, wobei die Montagepunkte 14 zur Anordnung der mindestens einen Gehäuserückwand 12 an einer Auflage mittels jeweils mindestens einem Befestigungsmittel 16 ausgebildet und eingerichtet sind, und wobei die zwei Befestigungspunkte 15 zur Anordnung des mindestens einen Gehäusedeckels 13 auf der mindestens einen Gehäuserückwand 12 mittels jeweils mindestens einem weiteren Befestigungsmittel 16 ausgebildet und eingerichtet sind, wobei die weiteren Befestigungsmittel 16 durch die Befestigungspunkte 15 und durch die weiteren der Montagepunkte 14 mit der Auflage befestigbar sind. Die Fig. 1 und Fig. 3 zeigen die zwei Befestigungspunkte 15 in Verbindung mit den Montagepunkten 14 sowie die weiteren zwei Montagepunkte 14 der Gehäuserückwand 12. In der Fig. 5 ist die Befestigung des Gehäuses 10 mittels der Befestigungsmittel 16 im Detail gezeigt. Hierbei ist verdeutlicht, dass das Gehäuse 10 einerseits nur zum Befestigen der Gehäuserückwand 12 durch die Montagepunkte 14 und andererseits zum Befestigen des Gehäusedeckels 13 und der Gehäuserückwand 12 durch die Befestigungspunkte 15 und die Montagepunkte 14 an einer Auflage mittels Befestigungsmittel 16 ausgebildet und eingerichtet ist. Die Befestigungsmittel 16 sind in der Fig. 5 exemplarisch als Schrauben gezeigt, die eine Verbindung zwischen Auflage und Gehäuse 10 sowie zwischen Gehäuserückwand 12 und Gehäusedeckel 13 gleichermaßen bereitstellen.

In einer vorteilhaften Ausführungsform weist/weisen mindestens einer der Montagepunkte 14 und/oder mindestens einer der Befestigungspunkte 15 eine Ausnehmung 17 zur Durchführung mindestens eines Befestigungsmittels 16 auf. Die Ausnehmungen 17 sind in den Fig. 1, Fig. 4 und Fig. 5 gezeigt. Bevorzugt weist jeder der Montagepunkte 14 sowie jeder der Befestigungspunkte 15 eine eigenständige Ausnehmung 17 auf, die jeweils zum Durchführen von Befestigungsmitteln 16 ausgebildet ist. In der Detailansicht der Fig. 4 ist die Ausnehmung 17 als Durchbrechung des Materials dargestellt. In bevorzugten Ausführungen können beispielsweise die unter den Befestigungspunkten 15 angeordneten Montagepunkte 14 auf Ausnehmungen 17 verzichten, wobei die entsprechenden Montagepunkte 14 beim Befestigen durch Befestigungsmittel 16 zumindest teilweise durchbrochen werden.

In einer weiteren bevorzugten Ausführungsform sind die Befestigungspunkte 15 im Wesentlichen diagonal zueinander auf dem mindestens einen Gehäusedeckel 13 angeordnet. Die Fig. 3 und Fig. 5 zeigen beispielhaft eine Ausführungsform des Gehäuses 10 mit der diagonalen Anordnung der Befestigungspunkte 15 auf dem Gehäusedeckel 13, wodurch ein möglichst weiter Abstand zueinander erzeugt wird. In den Bereichen in denen keine Befestigungspunkte 15 vorliegen, ist, wie in der Fig. 5 gezeigt, eine Aussparung vorgesehen, um den Zugriff auf den jeweiligen Montagepunkt 14 der Gehäuserückwand 12 freizugeben.

Vorzugsweise sind die mindestens eine Gehäuserückwand 12 und der mindestens eine Gehäusedeckel 13 im Wesentlichen kongruent zueinander ausgebildet und eingerichtet, wobei zumindest einer der Befestigungspunkte 14 und mindestens einer der Montagepunkte 15 im Wesentlichen übereinanderliegend anordenbar sind. Die kongruente und übereinanderliegende Anordnung geht insbesondere aus den Fig. 1, Fig. 2, Fig. 3 und Fig. 5 hervor, in denen das Gehäuse 10 durch die überdeckende Anordnung des Gehäusedeckels 13 auf der Gehäuserückwand 12 gebildet wird. Die Befestigungspunkte 15 sind dabei insbesondere - sofern vorhanden - im Wesentlichen auf den entsprechenden Montagepunkten 14 angeordnet, um die Durchführung mit einem einzigen Befestigungsmittel 16 auszubilden.

Eine vorteilhafte Ausführungsform zeichnet sich dadurch aus, dass der mindestens eine Gehäusedeckel 13 mindestens zwei Gehäusedeckelseitenwände 18 umfasst, wobei mindestsens eine der Gehäusedeckelseitenwände 18 im Bereich der Befestigungspunkte 15 und/oder des mindestens einen Montagepunktes 14 sich verjüngend ausgebildet und eingerichtet ist, um jeweils einen Befestigungsmittelbereich 19 freizugeben. Der Gehäusedeckel 13 weist vorzugsweise an jeder seiner Seiten Gehäusedeckelseitenwände 18 auf, die mittels Öffnungen unterbrochen oder ununterbrochen ausgebildet sein können. In der Fig. 4 ist ein Ausschnitt des Gehäusedeckels 13 mit dem Befestigungspunkt 15 und den sich durch die Gehäusedeckelseitenwände 18 verjüngenden Befestigungsmittelbereich 19 im Detail gezeigt. Der Gehäusedeckel 13 gibt vorzugsweise an vier Bereichen jeweils einen Befestigungsmittelbereich 19 frei, um einen komfortablen Zugriff auf die Montagepunkte 14 bzw. die Befestigungspunkte 15 freizugeben. Zur Ausbildung der Befestigungspunkte 15 weist der Befestigungsmittelbereich 19 hierzu einen flächigen Gehäusedeckelabschnitt 25 auf, der zur Anordnung auf dem dazugehörigen Montagepunkt 14 ausgebildet und eingerichtet ist, um eine Befestigung des Gehäusedeckels 13 auf der Gehäuserückwand 12 auszubilden. Der flächige Gehäusedeckelabschnitt 25 ist in der Fig. 4 im Detail gezeigt, wobei dieser weiter bevorzugt die Ausnehmung 17 zum Durchführen eines Befestigungsmittels 16 aufweist.

In einer bevorzugten Ausführungsformen umfasst der mindestens eine Gehäusedeckel 13 mindestens eine Gehäuseausnehmung 26, um mindestens ein externes Anschlusskabel 27 durch die mindestens eine Gehäuseausnehmung 26 auf der mindestens einen Gehäuserückwand 12 anzuordnen. Die in Fig. 3 und Fig. 5 gezeigten Ausführungsformen des Gehäuses 10 bzw. des Durchlauferhitzers 11 umfassen mindestens eine Gehäuseausnehmung 26, die zum Durchführen mindestens eines Anschlusskabels 27, hier zweier Anschlusskabel 27, ausgebildet ist. Weiter bevorzugt umfasst das Gehäuse 10 mindestens einen auf dem mindestens einen Gehäusedeckel 13 anordenbaren Eingriffsdeckel 28, der zur Befestigung mit der mindestens einen Gehäuserückwand 12 und/oder mit dem mindestens einen Gehäusedeckel 13 ausgebildet und eingerichtet ist. Wie in der Fig. 5 gezeigt ist, ist der mindestens eine Eingriffsdeckel 28 vorzugsweise zur lösbaren Verbindung mit dem Gehäusedeckel 13 vorgesehen, wozu der mindestens eine Eingriffsdeckel 28 mittels mindestens einem Befestigungsmittel 16 mit dem Gehäusedeckel 29 verbindbar ist. Vorzugsweise ist der mindestens eine Eingriffsdeckel 28 zum Verschließen der mindestens einen Gehäuseausnehmung 26 ausgebildet und eingerichtet, wobei im verschlossenen Zustand der Gehäuseausnehmung 26 das mindestens eine externe Anschlusskabel 27 gegen einen Zugriff gesichert ist. Die Fig. 3 zeigt das Gehäuse 10 mit einer zugänglichen Gehäuseausnehmung 26, während die Fig. 1 die durch den mindestens einen Eingriffsdeckel 28 verschlossene Gehäuseausnehmung 26 zeigt, wodurch ein Zugriff auf etwaige Bauteile, wie z. B. externe Anschlusskabel 27, verhindert ist. Vorzugsweise ist in der Gehäuseausnehmung 26 mindestens ein Sicherungsmittel 30 vorgesehen, das dazu ausgebildet und eingerichtet ist, mindestens ein externes Anschlusskabel 27 in der Gehäuseausnehmung 26 gesichert anzuordnen. In den Fig. 3 und Fig. 5 sind jeweils zwei Sicherungsmittel 30 gezeigt, die zur gesicherten Anordnung der Anschlusskabel 27 vorgesehen sind. Die Sicherungsmittel 30 sind in den Ausführungsformen der Fig. 3 und Fig. 5 als Lüsterklemme bzw. als Verbindungsklemme ausgebildet, um eine sichere Verbindung sowie eine Übertragungsquelle zu dem Durchlauferhitzer 11 bereitzustellen.

Eine weitere vorteilhafte Ausführungsform zeichnet sich dadurch aus, dass die mindestens eine Gehäuserückwand 12 zur Befestigung mit mindestens einem Befestigungsmittel 16 an einer - in den Figuren nicht im Detail gezeigten - Auflage ausgebildet und eingerichtet ist, und dass der mindestens eine Gehäusedeckel 13 zur Befestigung mit mindestens einem weiteren Befestigungsmittel 16 auf der mindestens einen Gehäuserückwand 12 und an der Auflage ausgebildet und eingerichtet ist, wobei der mindestens eine Gehäusedeckel 13 einen Flüssigkeitsspritzschuss für die mindestens eine Gehäuserückwand 12 ausbildet und einrichtet. Vorzugsweise weisen dazu die mindestens eine Gehäuserückwand 12 und der mindestens eine Gehäusedeckel 13 einen jeweils durch mindestens einen umlaufenden Steg 31 gebildeten Überlappungsbereich 32 auf, der zur Bildung einer umlaufenden Dichtfläche 33 zwischen der Gehäuserückwand 12 und dem mindestens einen Gehäusedeckel 13 ausgebildet und eingerichtet ist. In der Seitenansicht der Fig. 2 sowie in der Explosionszeichnung der Fig. 5 ist der Überlappungsbereich 32 und die daraus resultierende Dichtfläche 33 exemplarisch gezeigt. Dadurch ist insbesondere ein zuverlässiger Schutz gegen (Spritz-)Wasser gegeben, um den Gehäuseinnenraum 24 vor eintretendem Wasser zu schützen.

Die vorgenannten Ausführungen im Zusammenhang mit dem Gehäuse 10 beziehen sich in gleicher Weise auf den erfindungsgemäßen Durchlauferhitzer 11 zum Erwärmen einer Flüssigkeit, umfassend ein erfindungsgemäßes Gehäuse 10, wobei der Durchlauferhitzer 11 weiter mindestens zwei Befestigungsmittel 16 zum Befestigen des Gehäuses 10 an einer Auflage, insbesondere an einer Wand, umfasst. Die vorgenannten Ausführungen beziehen sich ebenfalls auf die Anordnung umfassend ein/einen an einer Auflage, insbesondere an einer Wand, mittels Befestigungsmitteln 16 befestigtes erfindungsgemäßes Gehäuse 10 und/oder erfindungsgemäßen Durchlauferhitzer 11. Die Befestigung des Durchlauferhitzers 11 bzw. des Gehäuses 10 des Durchlauferhitzers 11 ist in der Fig. 5 exemplarisch durch die Explosionszeichnungen mit den entsprechenden Befestigungsmitteln 16 gezeigt. Zur Befestigung des Gehäuses 10 wird zunächst die Gehäuserückwand 12 mittels Befestigungsmitteln 16 durch zwei der Montagepunkte 14 diagonal mit einer geeigneten Auflage befestigt. Dazu werden die Montagepunkte 14 gewählt, die nicht zur Anordnung der Befestigungspunkte 15 vorgesehen sind. In der Fig. 5 wird der Montagepunkt 15 oben links sowie unten rechts ausgewählt. Zur Anordnung des Gehäusedeckels 13 auf der Gehäuserückwand 12, sowie zur endgültigen und sicheren Befestigung, werden die weiteren zwei Befestigungsmittel 16 durch die Befestigungspunkte 15 oben rechts und unten links sowie durch die darunter befindlichen Montagepunkte 14 oben rechts und unten links mit der geeigneten Auflage befestigt, so dass eine Ausgestaltung gemäß Fig. 3 vorliegt. Bei der Auflage können weiter bevorzugt zur Befestigung des Gehäuses 10 Mittel Verbindungsstellen, z. B. Bohrlöcher und/oder Dübel, vorgesehen sein, um eine vereinfachte sowie sichere Anordnung des Gehäuses 10 bzw. des Durchlauferhitzers 11 auszubilden.

## Patentansprüche

1. Gehäuse (10) für einen Durchlauferhitzer (11), das Gehäuse (10) umfassend mindestens eine Gehäuserückwand (12), mindestens einen Gehäusedeckel (13), mindestens ein Befestigungsmittel (16) und mindestens ein weiteres Befestigungsmittel (16),
wobei die mindestens eine Gehäuserückwand (12) mindestens zwei Montagepunkte (14) und der mindestens eine Gehäusedeckel (13) mindestens einen Befestigungspunkt (15) umfasst,
wobei mindestens einer der Montagepunkte (14) dazu ausgebildet und eingerichtet ist die mindestens eine Gehäuserückwand (12) mittels dem mindestens einen Befestigungsmittel (16) durch den mindestens einen Montagepunkt (14) an einer Auflage zu befestigen, insbesondere an einer Wand,
**dadurch gekennzeichnet,**
**dass** der mindestens eine Befestigungspunkt (15) dazu ausgebildet und eingerichtet ist, den mindestens einen Gehäusedeckel (13) auf der mindestens einen Gehäuserückwand (12) mittels dem mindestens einen weiteren Befestigungsmittel (16) zu befestigen, wobei das mindestens eine weitere Befestigungsmittel (16) durch den mindestens einen Befestigungspunkt (15) und durch einen weiteren der Montagepunkte (14) mit der Auflage befestigbar ist.

2. Gehäuse (10) nach Anspruch 1, **dadurch gekennzeichnet, dass** die mindestens eine Gehäuserückwand (12) vier Montagepunkte (14) umfasst und dass der mindestens eine Gehäusedeckel (13) zwei Befestigungspunkte (15) umfasst, wobei die Montagepunkte (14) zur Anordnung der mindestens einen Gehäuserückwand (12) an einer Auflage mittels jeweils mindestens einem Befestigungsmittel (16) ausgebildet und eingerichtet sind, und wobei die zwei Befestigungspunkte (15) zur Anordnung des mindestens einen Gehäusedeckels (13) auf der mindestens einen Gehäuserückwand (12) mittels jeweils mindestens einem weiteren Befestigungsmittel (16) ausgebildet und eingerichtet sind, wobei die weiteren Befestigungsmittel (16) durch die Befestigungspunkte (15) und durch die weiteren der Montagepunkte (14) mit der Auflage befestigbar sind.

3. Gehäuse (10) nach Anspruch 1 oder 2, **dadurch gekennzeichnet, dass** mindestens einer der Montagepunkte (14) und/oder dass mindestens einer der Befestigungspunkte (15) eine Ausnehmung (17) zur Durchführung mindestens eines Befestigungsmittels (16) aufweist/aufweisen.

4. Gehäuse (10) nach einem oder mehreren der Ansprüche 1 bis 3, **dadurch gekennzeichnet, dass** die Befestigungspunkte (15) diagonal zueinander auf dem mindestens einen Gehäusedeckel (13) angeordnet sind.

5. Gehäuse (10) nach einem oder mehreren der Ansprüche 1 bis 4, **dadurch gekennzeichnet, dass** die mindestens eine Gehäuserückwand (12) und der mindestens eine Gehäusedeckel (13) im Wesentlichen kongruent zueinander ausgebildet und eingerichtet sind, wobei zumindest einer der Befestigungspunkte (15) und mindestens einer der Montagepunkte (14) im Wesentlichen übereinanderliegend anordenbar sind.

6. Gehäuse (10) nach einem oder mehreren der Ansprüche 1 bis 5, **dadurch gekennzeichnet, dass** der mindestens eine Gehäusedeckel (13) mindestens zwei Gehäusedeckelseitenwände (18) umfasst, wobei mindestsens eine der Gehäusedeckelseitenwände (18) im Bereich der Befestigungspunkte (15) und/oder des mindestens einen Montagepunktes (14) sich verjüngend ausgebildet und eingerichtet ist, um jeweils einen Befestigungsmittelbereich (19) freizugeben.

7. Gehäuse (10) nach einem oder mehreren der Ansprüche 1 bis 6, **dadurch gekennzeichnet, dass** der mindestens eine Gehäusedeckel (13) mindestens eine Gehäuseausnehmung (26) umfasst, um mindestens ein externes Anschlusskabel (27) durch die mindestens eine Gehäuseausnehmung (26) auf der mindestens einen Gehäuserückwand (12) anzuordnen.

8. Gehäuse (10) nach einem oder mehreren der Ansprüche 1 bis 7, **dadurch gekennzeichnet, dass** das Gehäuse (10) mindestens einen auf dem mindestens einen Gehäusedeckel (13) anordenbaren Eingriffsdeckel (28) umfasst, der zur Befestigung mit der mindestens einen Gehäuserückwand (12) und/oder mit dem mindestens einen Gehäusedeckel (13) ausgebildet und eingerichtet ist.

9. Gehäuse (10) nach Anspruch 7 und 8, **dadurch gekennzeichnet, dass** der mindestens eine Eingriffsdeckel (28) zum Verschließen der mindestens einen Gehäuseausnehmung (26) ausgebildet und eingerichtet ist, wobei im verschlossenen Zustand der Gehäuseausnehmung (26) das mindestens eine externe Anschlusskabel (27) gegen einen Zugriff gesichert ist.

10. Gehäuse (10) nach einem oder mehreren der Ansprüche 7 bis 9, **dadurch gekennzeichnet, dass** in der Gehäuseausnehmung (26) mindestens ein Sicherungsmittel (30) vorgesehen ist, das dazu ausgebildet und eingerichtet ist, mindestens ein externes Anschlusskabel (27) in der Gehäuseausnehmung (26) gesichert anzuordnen.

11. Gehäuse (10) nach einem oder mehreren der Ansprüche 1 bis 10, **dadurch gekennzeichnet, dass** die mindestens eine Gehäuserückwand (12) zur Befestigung mit mindestens einem Befestigungsmittel (16) an einer Auflage ausgebildet und eingerichtet ist, und dass der mindestens eine Gehäusedeckel (13) zur Befestigung mit mindestens einem weiteren Befestigungsmittel (16) auf der mindestens einen Gehäuserückwand (12) und an der Auflage ausgebildet und eingerichtet ist, wobei der mindestens eine Gehäusedeckel (13) einen Flüssigkeitsspritzschuss für die mindestens eine Gehäuserückwand (12) ausbildet und einrichtet.

12. Gehäuse (10) nach einem oder mehreren der Ansprüche 1 bis 11, **dadurch gekennzeichnet, dass** die mindestens eine Gehäuserückwand (12) und der mindestens eine Gehäusedeckel (13) einen jeweils durch mindestens einen umlaufenden Steg (31) gebildeten Überlappungsbereich (32) aufweisen, der zur Bildung einer umlaufenden Dichtfläche (33) zwischen der Gehäuserückwand (12) und dem mindestens einen Gehäusedeckel (13) ausgebildet und eingerichtet ist.

13. Elektrischer Durchlauferhitzer (11) zum Erwärmen einer Flüssigkeit, umfassend ein Gehäuse (10) nach einem oder mehreren der Ansprüche 1 bis 12, wobei der Durchlauferhitzer (11) weiter mindestens zwei Befestigungsmittel (16) zum Befestigen des Gehäuses (10) an einer Auflage, insbesondere an einer Wand, umfasst.

14. Anordnung umfassend ein/einen an einer Auflage, insbesondere an einer Wand, mittels Befestigungsmitteln (16) befestigtes Gehäuse (10) und/oder Durchlauferhitzer (11) nach einem oder mehreren der Ansprüche 1 bis 13.

## Claims

1. Housing (10) for a continuous flow heater (11), the housing (10) comprising at least one housing rear wall (12), at least one housing cover (13), at least one fastening means (16) and at least one further fastening means (16),
wherein the at least one housing rear wall (12) comprises at least two mounting points (14) and the at least one housing cover (13) comprises at least one fastening point (15),
wherein at least one of the mounting points (14) is configured and adapted to be fastened to a support, in particular to a wall, via the at least one fastening means (16) through the at least one mounting point (14),
**characterised in that**
the at least one fastening point (15) is configured and adapted to fasten the at least one housing cover (13) to the at least one housing rear wall (12) by means of the at least one further fastening means (16), wherein the at least one further fastening means (16) is fastenable to the support by the at least one fastening point (15) and by a further one of the mounting points (14).

2. Housing (10) according to claim 1, **characterised in that** the at least one housing rear wall (12) comprises four mounting points (14) and **in that** the at least one housing cover (13) comprises two fastening points (15), wherein the mounting points (14) are configured and adapted for arranging the at least one housing rear wall (12) on a support by means of at least one fastening means (16) respectively, and wherein the two fastening points (15) are configured and adapted for arranging the at least one housing cover (13) on the at least one housing rear wall (12) by means of at least one further fastening means (16) respectively, wherein the further fastening means (16) are fastenable to the support by the fastening points (15) and by the further of the mounting points (14).

3. Housing (10) according to claim 1 or 2, **characterised in that** at least one of the mounting points (14) and/or at least one of the fastening points (15) has/have a recess (17) for the passage of at least one fastening means (16).

4. Housing (10) according to one or more of claims 1 to 3, **characterised in that** the fastening points (15) are arranged diagonally to one another on the at least one housing cover (13).

5. Housing (10) according to one or more of claims 1 to 4, **characterised in that** the at least one housing rear wall (12) and the at least one housing cover (13) are configured and adapted to be substantially congruent to one another, wherein at least one of the fastening points (15) and at least one of the mounting points (14) are arrangeable substantially one above the other.

6. Housing (10) according to one or more of claims 1 to 5, **characterised in that** the at least one housing cover (13) comprises at least two housing cover side walls (18), wherein at least one of the housing cover side walls (18) is configured and adapted to taper in the region of the fastening points (15) and/or the at least one mounting point (14) in order to expose a fastening means region (19) respectively.

7. Housing (10) according to one or more of claims 1 to 6, **characterised in that** the at least one housing cover (13) comprises at least one housing recess (26) for arranging at least one external connection cable (27) through the at least one housing recess (26) on the at least one housing rear wall (12).

8. Housing (10) according to one or more of claims 1 to 7, **characterised in that** the housing (10) comprises at least one engagement cover (28) arrangeable on the at least one housing cover (13), which engagement cover (28) is configured and adapted for fastening to the at least one housing rear wall (12) and/or to the at least one housing cover (13).

9. Housing (10) according to claims 7 and 8, **characterised in that** the at least one engagement cover (28) is configured and adapted for closing the at least one housing recess (26), wherein in the closed state of the housing recess (26) the at least one external connection cable (27) is secured against access.

10. Housing (10) according to one or more of claims 7 to 9, **characterised in that** at least one securing means (30) is provided in the housing recess (26), which is configured and adapted to securely arrange at least one external connection cable (27) in the housing recess (26).

11. Housing (10) according to one or more of claims 1 to 10, **characterised in that** the at least one housing rear wall (12) is configured and adapted for fastening with at least one fastening means (16) on a support, and **in that** the at least one housing cover (13) is configured and adapted for fastening with at least one further fastening means (16) on the at least one housing rear wall (12) and on the support, wherein the at least one housing cover (13) forms and adapts a fluid splash guard for the at least one housing rear wall (12).

12. Housing (10) according to one or more of claims 1 to 11, **characterised in that** the at least one housing rear wall (12) and the at least one housing cover (13) each have an overlap region (32) formed by at least one circumferential web (31), which is configured and adapted to form a circumferential sealing surface (33) between the housing rear wall (12) and the at least one housing cover (13).

13. Electric continuous flow heater (11) for heating a liquid, comprising a housing (10) according to one or more of claims 1 to 12, wherein the continuous flow heater (11) further comprises at least two fastening means (16) for fastening the housing (10) to a support, in particular to a wall.

14. Arrangement comprising a housing (10) and/or continuous flow heater (11) fastened to a support, in particular to a wall, by means of fastening means (16) according to one or more of claims 1 to 13.

## Revendications

1. Boîtier (10) pour un chauffe-eau instantané (11), le boîtier (10) comprenant au moins une paroi arrière de boîtier (12), au moins un couvercle de boîtier (13), au moins un moyen de fixation (16) et au moins un autre moyen de fixation (16),
l'au moins une paroi arrière de boîtier (12) comprenant au moins deux points de montage (14) et l'au moins un couvercle de boîtier (13) comprenant au moins un point de fixation (15),
au moins l'un des points de montage (14) étant configuré et adapté pour fixer l'au moins une paroi arrière de boîtier (12) à un support, notamment à un mur, au moyen de l'au moins un moyen de fixation (16) à travers l'au moins un point de montage (14),
**caractérisé en ce que**
l'au moins un point de fixation (15) est configuré et adapté pour fixer l'au moins un couvercle de boîtier (13) sur l'au moins une paroi arrière de boîtier (12) au moyen de l'au moins un autre moyen de fixation (16), l'au moins un autre moyen de fixation (16) pouvant être fixé au support à travers l'au moins un point de fixation (15) et à travers un autre des points de montage (14).

2. Boîtier (10) selon la revendication 1, **caractérisé en ce que** l'au moins une paroi arrière de boîtier (12) comprend quatre points de montage (14) et **en ce que** l'au moins un couvercle de boîtier (13) comprend deux points de fixation (15), les points de montage (14) étant configurés et adaptés pour agencer l'au moins une paroi arrière de boîtier (12) sur un support au moyen d'au moins un moyen de fixation (16) respectif, et les deux points de fixation (15) étant configurés et adaptés pour agencer l'au moins un couvercle de boîtier (13) sur l'au moins une paroi arrière de boîtier (12) au moyen d'au moins un autre moyen de fixation (16) respectif, les autres moyens de fixation (16) pouvant être fixés au support à travers les points de fixation (15) et à travers les autres des points de montage (14).

3. Boîtier (10) selon la revendication 1 ou 2, **caractérisé en ce qu'**au moins l'un des points de montage (14) et/ou **en ce qu'**au moins l'un des points de fixation (15) présente/présentent un évidement (17) pour le passage d'au moins un moyen de fixation (16).

4. Boîtier (10) selon une ou plusieurs des revendications 1 à 3, **caractérisé en ce que** les points de fixation (15) sont agencés en diagonale les uns par rapport aux autres sur l'au moins un couvercle de boîtier (13).

5. Boîtier (10) selon une ou plusieurs des revendications 1 à 4, **caractérisé en ce que** l'au moins une paroi arrière de boîtier (12) et l'au moins un couvercle de boîtier (13) sont configurés et adaptés de manière essentiellement congruente l'un par rapport à l'autre, au moins l'un des points de fixation (15) et au moins l'un des points de montage (14) pouvant être agencés de manière essentiellement superposée.

6. Boîtier (10) selon une ou plusieurs des revendications 1 à 5, **caractérisé en ce que** l'au moins un couvercle de boîtier (13) comprend au moins deux parois latérales de couvercle de boîtier (18), au moins l'une des parois latérales de couvercle de boîtier (18) étant configurée et adaptée de manière à se rétrécir dans la zone des points de fixation (15) et/ou de l'au moins un point de montage (14), de manière à libérer respectivement une zone de moyen de fixation (19).

7. Boîtier (10) selon une ou plusieurs des revendications 1 à 6, **caractérisé en ce que** l'au moins un couvercle de boîtier (13) comprend au moins un évidement de boîtier (26) afin d'agencer au moins un câble de raccordement externe (27) à travers l'au moins un évidement de boîtier (26) sur l'au moins une paroi arrière de boîtier (12).

8. Boîtier (10) selon une ou plusieurs des revendications 1 à 7, **caractérisé en ce que** le boîtier (10) comprend au moins un couvercle d'engagement (28) pouvant être agencé sur l'au moins un couvercle de boîtier (13), qui est configuré et adapté pour être fixé à l'au moins une paroi arrière de boîtier (12) et/ou à l'au moins un couvercle de boîtier (13).

9. Boîtier (10) selon la revendication 7 et 8, **caractérisé en ce que** l'au moins un couvercle d'engagement (28) est configuré et adapté pour fermer l'au moins un évidement de boîtier (26), l'au moins un câble de raccordement externe (27) étant sécurisé contre un accès à l'état fermé de l'évidement de boîtier (26).

10. Boîtier (10) selon une ou plusieurs des revendications 7 à 9, **caractérisé en ce qu'**au moins un moyen de sécurisation (30) est prévu dans l'évidement de boîtier (26), lequel moyen est configuré et adapté pour agencer de manière sécurisée au moins un câble de raccordement externe (27) dans l'évidement de boîtier (26).

11. Boîtier (10) selon une ou plusieurs des revendications 1 à 10, **caractérisé en ce que** l'au moins une paroi arrière de boîtier (12) est configurée et adaptée pour être fixée à un support avec au moins un moyen de fixation (16), et **en ce que** l'au moins un couvercle de boîtier (13) est configuré et adapté pour être fixé avec au moins un autre moyen de fixation (16) sur l'au moins une paroi arrière de boîtier (12) et sur le support, l'au moins un couvercle de boîtier (13) configurant et adaptant une protection contre les projections de liquide pour l'au moins une paroi arrière de boîtier (12).

12. Boîtier (10) selon une ou plusieurs des revendications 1 à 11, **caractérisé en ce que** l'au moins une paroi arrière de boîtier (12) et l'au moins un couvercle de boîtier (13) présentent une zone de chevauchement (32) formée respectivement par au moins une entretoise périphérique (31), qui est configurée et adaptée pour former une surface d'étanchéité périphérique (33) entre la paroi arrière de boîtier (12) et l'au moins un couvercle de boîtier (13).

13. Chauffe-eau instantané électrique (11) pour chauffer un liquide, comprenant un boîtier (10) selon une ou plusieurs des revendications 1 à 12, le chauffe-eau instantané (11) comprenant en outre au moins deux moyens de fixation (16) pour fixer le boîtier (10) à un support, notamment à un mur.

14. Agencement comprenant un boîtier (10) et/ou un chauffe-eau instantané (11) selon une ou plusieurs des revendications 1 à 13, fixé à un support, notamment à un mur, au moyen de moyens de fixation (16).
